# EUROPÄISCHE PATENTSCHRIFT

(11) **EP 2 817 471 B1**
(45) Veröffentlichungstag und Bekanntmachung des Hinweises auf die Patenterteilung: **06.04.2016**
(21) Anmeldenummer: 13706431.7
(22) Anmeldetag: 21.02.2013
(51) Int. Cl.: E06B 9/44, E06B 9/64, E06B 9/42

(54) **VORRICHTUNG ZUM AUF- UND ABROLLEN EINER MATERIALBAHN AUF UND VON EINER WELLE**
DEVICE FOR ROLLING UP AND UNROLLING A MATERIAL WEB ONTO AND FROM A SHAFT
DISPOSITIF D'ENROULEMENT ET DÉROULEMENT D'UNE BANDE DE MATIÈRE SUR ET À PARTIR D'UN ARBRE

(30) Priorität: 24.02.2012 DE 102012003524
(43) Veröffentlichungstag der Anmeldung: 31.12.2014
(73) Patentinhaber: Shadesign GmbH & Co Kg, 9524 St. Magdalen (AT)
(72) Erfinder: LANG, Peter, 9500 Villach (AT); AULINGER, Florian, A-83104 Hohenthann / Tuntenhausen (AT)
(74) Vertreter: Bauer, Friedrich
(86) Internationale Anmeldenummer: PCT/EP2013/000512
(87) Internationale Veröffentlichungsnummer: WO 2013/124067

(56) Entgegenhaltungen:
- DE-C- 681 428
- US-A- 238 925

## Beschreibung

Die vorliegende Erfindung betrifft eine Vorrichtung zum Auf- und Abrollen einer Materialbahn auf und von einer Welle nach dem Oberbegriff des Anspruchs 1. Entsprechende Vorrichtungen können als Beschattungsvorrichtung, Sichtschutzvorrichtung und/oder Abgrenzungsvorrichtung dienen.

Bei aus dem Stand der Technik bekannten Vorrichtungen zum Auf- und Abrollen einer Materialbahn auf und von einer Welle ist die Materialbahn an einem ersten Befestigungsende üblicherweise an einer Haltestruktur, beispielsweise an einem Fensterbalken oder an eine Mauer befestigt. An einem dem ersten Befestigungsende gegenüberliegenden zweiten Befestigungsende ist die Materialbahn an einem Umfang der Welle derart befestigt, dass durch Drehen um eine Dreh- und Symmetrieachse die Materialbahn in Abhängigkeit der Drehrichtung der Welle auf einem Zentralabschnitt der Welle auf- und abgerollt wird. Zur Führung bzw. zum Spannen der Welle weist diese an ihren zwei axialen Endbereichen jeweils einen Randabschnitt auf, wobei an den jeweiligen Umfängen der Randabschnitte jeweils ein Spannseil befestigt ist. Die Spannseile sind durch Drehung der Welle in Abhängigkeit der Drehrichtung auf den jeweiligen Randabschnitten auf- und abrollbar. Die Befestigung der Materialbahn am Umfang des Zentralabschnitts der Welle und die Befestigung der Spannseile an den Umfängen der Randabschnitte der Welle sind dergestalt, dass sich durch Drehen der Welle in eine Abrolldrehrichtung die Welle von der Haltestruktur weg bewegt und sich dabei die Materialbahn vom Zentralabschnitt der Welle abrollt, wobei bei dieser Abrolldrehung der Welle die Spannseile auf den jeweiligen Randabschnitten der Welle aufgerollt werden. Wenn die Welle hingegen in eine der Abrolldrehrichtung entgegengesetzte Aufrolldrehrichtung gedreht wird, bewegt sich die Welle auf die Haltestruktur zu, und die Materialbahn wird auf den Zentralabschnitt der Welle aufgerollt, wobei bei dieser Aufrolldrehung der Welle die Spannseile von den jeweiligen Randabschnitten der Welle abgerollt werden.

Bei einer Anordnung, bei der die Materialbahn in der vertikalen Richtung von der Welle abrollen soll, wird die Welle durch die auf sie wirkende Schwerkraft angetrieben und in Drehung versetzt, wodurch sich die Materialbahn von der Welle abgerollt. Sobald die Vorrichtung hingegen so montiert wird, dass die Materialbahn schräg oder sogar horizontal ausrollen soll, wird die Welle durch die auf sie wirkende Schwerkraft nur noch unzureichend angetrieben, so dass die Welle manuell oder motorisch gedreht werden muss.

Während der Abrollbewegung der Welle, bei der sich das Flächenmaterial von der Welle abrollt, vermindert sich mit zunehmender Ausrolllänge der radiale Abstand des Flächenmaterials zur Drehachse. Würde der radiale Abstand der Spannseile zu der Drehachse während der Abrollbewegung der Welle konstant bleiben, würde die Spannung des Flächenmaterials von der Ausrolllänge abhängen. Damit die Materialbahn unabhängig von deren Ausrolllänge von der Welle stets gleichmäßig gespannt bleibt, weisen die Randbereiche der Welle eine derartige konische Form auf, dass unabhängig von der Ausrolllänge des Flächenmaterials radialen Abstand der Spannseile zur Drehachse stets identisch zum radialen Abstand des Flächenmaterials von der Drehachse ist.

Bei einer entsprecheden aus dem Stand der Technik bekannten Vorrichtung muss die Welle beispielsweise über ein separates Zugseil, das beispielsweise an einer Stirnseite der Welle im Bereich von deren Drehachse drehbeweglich verbunden ist, entweder manuell oder motorisch angetrieben werden.

Die aus dem Stand der Technik bekannten Vorrichtungen weisen somit viele Bauteile auf, damit diese eine befriedigende Funktionalität aufweisen. Folglich sind entsprechende Vorrichtung teuer in ihrer Herstellung und Aufwendig zu installieren. Weiterhin weisen diese Vorrichtungen aufgrund der Vielzahl von Bauteilen eine erhöhte Fehleranfälligkeit auf.

So beschreibt beispielsweise die DE 681428 ein Triebwerk für die Roll- und Aufwickeleinrichtung an Rollvorhängen für Fensterfronten bei Verdunkelungseinrichtungen, wobei der Rollvorhang oberhalb des Fensters in einer Klemmleiste befestigt und auf einem zugleich als Fallstab dienenden Rollstab aufgewickelt ist. Der Rollstab ist durch einen auf ihm in einer Laufrolle sich aufwickelnden und an der Oberseite des Fensters gehaltenen Laufzug und einen auf dem Rollstab befestigten und diesen vermittels einer Windenrolle drehenden Windenzug auf- und abrollbar.

Eine gattungsgemäße Vorrichtung zum Auf- und Abrollen einer Materialbahn mit Spannseilen ist aus US238925A bekannt

Aufgabe der vorliegenden Erfindung ist die Bereitstellung einer verbesserten Vorrichtung zum Auf- und Abrollen einer Materialbahn auf und von einer Welle, die weniger Bauteile umfasst, einfacher zu installieren ist, eine ausreichende Spannung der Materialbahn unabhängig von ihrer Ausrolllänge gewährleistet und bei der insbesondere bei einer Anordnung, bei der die Materialbahn schräg oder horizontal von der Welle abgerollt wird, die Welle weiterhin zuverlässig angetrieben wird.

Diese Aufgabe wird durch eine Vorrichtung mit den Merkmalen des Anspruchs 1 zum Auf- und Abrollen einer Materialbahn auf und von einer Welle gelöst. Vorteilhafte Ausführungen sind in den Unteransprüchen beschrieben.

Im genaueren unterscheidet sich bei der erfindungsgemäßen Vorrichtung ein einer beliebigen Ausrolllänge der Materialbahn zugeordneter erster radialer Abstand der Materialbahn zu der Drehachse von einem dieser Ausrolllänge zugeordneten zweiten radialen Abstand des Spannseils zu der Drehachse. Dadurch ist gewährleistet, dass selbst bei einer horizontalen Anbringung der Vorrichtung, bei der die Materialbahn in einem ausgerollten Zustand eine weitgehend horizontale Ausrichtung aufweisen soll, die Materialbahn zuverlässig von dem Zentralabschnitt der Welle ab- oder aufgewickelt wird, wenn eine Kraft über die Spannseile auf die Welle ausgeübt wird.

Eine über die Spannseile auf die Welle übertragene Kraft greift an den Punkten der Randabschnitte an, an denen die Spannseile sich von den entsprechenden Randabschnitten der Welle tangential lösen. Da die Spannseile mit der Materialbahn über die Welle verbunden sind, wird diese Kraft auf die Haltestruktur ausgeübt, die gemäß dem dritten Newtonschen Gesetzt (Kraft = Gegenkraft) eine Gegenkraft aufbringt. Diese Gegenkraft greift an dem Kontaktpunkt der Materialbahn mit dem Zentralabschnitt der Welle an und wirkt entsprechend dem Newtonschen Reaktionsprinzip in die entgegengesetzte Richtung wie die mittels der Spannseile üvertragene Kraft. Aufgrund des unterschiedlichen radialen Abstandes der Materialbahn zu der Drehachse und des Abstandes der Spannseile zu der Drehachse unterscheidet sich ein über die Materialbahn auf die Welle ausgeübtes erstes Drehmoment von einem über die Spannseile ausgeübten zweiten Drehmoment. Das erste Drehmoment und das zweite Drehmoment sind in ihrer Richtung einander entgegengesetzt weisen jedoch unterschiedliche Absolutgrößen auf, da sich der erste Abstand von dem zweiten Abstand unterscheidet. Folglich resultiert ein Differenzdrehmoment, mittels dem die Welle angetrieben wird.

Die Drehmomentdifferenz entspricht dem Produkt der ausgeübten Kraft mit der Differenz des ersten radialen Abstandes und des zweiten radialen Abstandes. Diese greift mit anderen Worten am Kontaktpunkt der Materialbahn mit dem Umfang des Zentralabschnitts der Welle an und bewirkt eine Drehung der Welle.

Bei der erfindungsgemäßen Vorrichtung dienen die Spannseile zum einen zum Spannen der Materialbahn und zum Führen der Welle und dienen darüber hinaus zum Antreiben der Welle, folglich zum Ausrollen bzw. Einrollen der Materialbahn auf bzw. von dem Zentralabschnitt der Welle. Die erfindungsgemäße Vorrichtung umfasst lediglich drei essentielle Bauteile, nämlich die Materialbahn, die Welle, auf der die Materialbahn auf- bzw. von der die Materialbahn abgewickelt wird, und zwei Spannseile, die auf den Randbereichen der Welle auf- und abgerollt werden können. Die erfindungsgemäße Vorrichtung weist folglich lediglich wenige Bauteile auf, so dass deren Herstellung und deren Installation besonders einfach ist. Aufgrund der kleinen Anzahl von Bauteilen ist darüber hinaus die Fehleranfälligkeit der erfindungsgemäßen Vorrichtung reduziert.

Vorzugsweise sind die Spannseile elastisch ausgeführt und üben in einem gespannten Zustand eine von der Haltestruktur weg gerichtete Kraft auf die Welle aus, so dass die Welle mittels der durch die Spannseile ausgeübten Kraft angetrieben wird. Eine entsprechende Ausführung bietet den Vorteil, dass keine separate Kraftausübeeinrichtung wie beispielsweise ein Elektromotor oder ähnliches verwendet werden muss, damit die Welle angetrieben wird.

Vorzugsweise umfasst die Vorrichtung eine Kraftspeichervorrichtung, die mit den Spannseilen wirkverbunden ist und auf die Spannseile eine von der Haltestruktur weg gerichtete Kraft ausübt. Dadurch kann die Welle mittels der durch die Kraftspeichervorrichtung ausgeübten Kraft angetrieben werden. Die Kraftspeichervorrichtung kann beispielsweise aus einer Zugfeder oder auch aus zwei Zugfedern oder einer Vielzahl von Zugfedern bestehen. Vorzugsweise ist der einer beliebigen Ausrolllänge der Materialbahn zugeordnete erste Abstand der Materialbahn zu der Drehachse größer als der der Ausrolllänge zugeordnete zweite Abstand des Spannseils zu der Drehachse. Durch eine entsprechende Ausführung ist gewährleistet, dass das über die Materialbahn auf die Welle ausgeübte erste Drehmoment größer ist als das über die Spannseile auf die Welle ausgeübte zweite Drehmoment. Die Welle wird aufgrund der Drehmomentdifferenz zwischen dem ersten Drehmoment und dem zweiten Drehmoment durch die mittels der Spannseile übertragenen Kraft von der Haltestruktur weg angetrieben. Mit anderen Worten greift an dem Kontaktpunkt der Materialbahn an dem Umfang des Zentralabschnitts der Welle die Drehmomentdifferenz zwischen dem ersten Drehmoment und dem zweiten Drehmoment an, so dass aufgrund dieser Drehmomentdifferenz die Welle derart angetrieben wird, dass sich diese von der Haltestruktur weg bewegt.

Folglich wird bei einer entsprechenden Ausführung der Vorrichtung die Materialbahn immer von dem Zentralabschnitt der Welle abgerollt, wenn die Welle in ihrer Position nicht fixiert ist, was beispielsweise durch eine Fixiereinrichtung erfolgen kann.

Andererseits kann der einer beliebigen Ausrolllänge der Materialbahn zugeordnete erste Abstand der Materialbahn zu der Drehachse vorzugsweise kleiner sein als der dieser Ausrolllänge zugeordnete zweite Abstand des Spannseils zu der Drehachse. Dadurch ist das über die Materialbahn auf die Welle ausgeübte erste Drehmoment kleiner als das über die Spannseile auf die Welle ausgeübte zweite Drehmoment, so dass die Welle aufgrund der Drehmomentdifferenz zwischen dem ersten Drehmoment und dem zweiten Drehmoment durch die mittels der Spannseile übertragenen Kraft auf die Haltestruktur zu angetrieben wird. Mit anderen Worten greift die Drehmomentdifferenz zwischen dem ersten Drehmoment und dem zweiten Drehmoment an dem Kontaktpunkt der Spannseile an den Umfängen der Randabschnitte an und bewirkt eine Drehung der Welle auf die Haltestruktur hin. Dadurch ist gewährleistet, dass die Materialbahn durch eine Krafteinwirkung, im Genaueren eine Zugkraft auf die Spannseile stets komplett auf der Welle aufgerollt wird, wenn die Welle in ihrer Position nicht fixiert wird, was beispielsweise durch eine Fixiereinrichtung erfolgen kann.

Vorzugsweise sind die Randabschnitte der Welle zylinderförmig ausgestaltet. Eine entsprechende Ausgestaltung ist besonders einfach und kostengünstig.

Vorzugsweise sind die zwei Randabschnitt der Welle entlang ihrer jeweiligen axialen Erstreckung zumindest teilweise konisch ausgebildet und verjüngen sich demzufolge entlang ihrer jeweiligen axialen Erstreckung von einem ersten Durchmesser zu einem zweiten Durchmesser. Dabei kann der erste, größere Durchmesser an dem Zentralabschnitt der Welle angrenzen, jedoch kann auch andersrum der zweite, kleinere Durchmesser an dem Zentralabschnitt der Welle angrenzen.

Aufgrund einer entsprechenden Ausgestaltung der Randbereiche der Welle kann eine während der Aufroll- und Abrollbewegung der Welle und einer entsprechenden Aufrollung bzw. Abrollung der Materialbahn von der Welle eine Spannung der Materialbahn aufrechterhalten werden, da der sich mit der Abrolllänge der Materialbahn ändernde Durchmesser der Materialbahn durch den sich ändernden Durchmesser der Spannseile auf den Randabschnitten der Welle kompensiert wird.

Vorzugsweise werden bei Drehung der Welle in Abrolldrehrichtung, bei der sich die Materialbahn von dem Zentralabschnitt der Welle abrollt, die jeweiligen Spannseile auf den jeweiligen Randabschnitten der Welle in Richtung der Verjüngung der Randabschnitte aufgerollt. Dadurch ist gewährleistet, dass die Spannung der Materialbahn ausreichend aufrechterhalten bleibt, denn bei einem Abrollen der Materialbahn von dem Zentralabschnitt der Welle verringert sich der erste radiale Abstand der Materialbahn von der Drehachse mit zunehmender Ausrolllänge der Materialbahn, so dass dieser kleiner werdende radiale erste Abstand dadurch kompensiert wird, dass die jeweiligen Spannseile während ihrer Aufrollbewegung in Richtung der Verjüngung der Randabschnitt aufgerollt werden.

Mit steigender Ausrolllänge der Materialbahn verkürzen sich entweder die Spannseile, die eine Zugkraft ausüben, und/oder die Kraftspeichervorrichtung beispielsweise in Form einer Zugfeder verkürzt sich. Aufgrund dieser Verkürzung üben die Spannseile und/oder die Kraftspeichervorrichtung gemäß dem Hookschen Gesetz eine kleiner Kraft aus. Zum Kompensieren dieser während des Ausrollvorganges der Materialbahn kleiner werdenden Kraft vergrößert sich vorzugsweise die Differenz zwischen dem ersten Abstand der Materialbahn zu der Drehachse und dem zweiten Abstand des Spannseils zu der Drehachse mit steigender, d. h. größer werdender Ausrolllänge der Materialbahn. Dadurch ist gewährleistet, dass die Drehmomentdifferenz zwischen dem ersten Drehmoment und dem zweiten Drehmoment über die gesamte Ausrolllänge der Materialbahn im Wesentlichen konstant bleibt, so dass die Welle mit einem konstanten Drehmoment angetrieben wird und die Materialbahn folglich mit einer konstanten Abrollgeschwindigkeit von der Welle abgerollt wird.

Vorzugsweise werden andererseits bei Drehung der Welle in Aufrolldrehrichtung, bei der die Materialbahn auf dem Zentralabschnitt der Welle aufgerollt wird, die jeweiligen Spannseile von den jeweiligen Randabschnitten der Welle in Richtung der Verdickung der Randabschnitte abgerollt.

Vorzugsweise verkleinert sich dabei die Differenz zwischen dem zweiten Abstand des Spannseils zu der Drehachse und dem ersten Abstand der Materialbahn zu der Drehachse, so dass die Drehmomentdifferenz über die gesamte Ausrolllänge der Materialbahn im Wesentlichen konstant bleibt.

Mit kleiner werdender Ausrolllänge der Materialbahn verkürzen sich nämlich entweder die Spannseile und/oder die Kraftspeichervorrichtung, so dass diese eine kleinere Kraft ausüben. Diese Kraftreduzierung wird durch die größer werdende Differenz zwischen dem zweiten Abstand und dem ersten Abstand kompensiert, so dass die Welle mittels der ausgeübten Kraft mit einer annähernd konstanten Geschwindigkeit in Richtung der Haltestruktur angetrieben wird.

Vorzugsweise weist die Vorrichtung eine mit den Spannseilen und/oder der Kraftspeichervorrichtung wirkverbundenen Spanneinrichtung zum Spannen der Spannsiele und/oder der Kraftspeichervorrichtung auf. Dies bietet den Vorteil, dass in Abhängigkeit der Winklelorientierung der ausgerollten Materialbahn und in Abhängigkeit der demzufolge notwendigen Kräfte zum Ausrollen bzw. Einrollen der Materialbahn eine entsprechend angepasste Vorspannung aufgebracht werden kann. Eine entsprechende Spanneinrichtung kann beispielsweise in Form eines Spannschlosses realisiert sein.

Vorzugsweise weist die Vorrichtung ferner ein mit einer Wellenstirnseite der Welle im Bereich der Drehachse drehbeweglich verbundenes Bedienelement auf, das beispielsweise als Bedienseil oder als Bedienhebel oder als Bedienkette ausgestaltet sein kann. Mittels des Bedienelements kann die Welle manuell und/oder motorisch mit einer Kraft beaufschlagt werden. Wenn die Kraftspeichervorrichtung und/oder die Spannseile größtenteils entspannt sind, kann die Welle mittels des Bedienelements wieder gegen die durch die Spannseile und/oder durch die Kraftspeichervorrichtung ausgeübte Kraft in eine Ausgangsstellung verschoben werden, so dass die Spannseile und/oder die Kraftspeichervorrichtung wieder gespannt werden.

In einer weiteren bevorzugten Ausführungsform umfasst die Vorrichtung ferner eine Zusatzwelle an deren Umfang das erste Befestigungsende der Materialbahn derart befestigt ist, dass durch Drehen der Zusatzwelle um eine Drehachse die Materialbahn auf einem Zentralabschnitt der Zusatzwelle auf- und abrollbar ist. Die Zusatzwelle weist in ihren zwei axialen Endbereichen jeweils einen Randabschnitt auf, an deren jeweiligen Umfängen jeweils ein Zusatzspannseil befestigt ist, wobei die Zusatzspannseile auf den jeweiligen Randabschnitten durch Drehung der Zusatzwelle auf- und abrollbar sind und an der Haltestruktur befestigbar sind. Durch Drehen der Zusatzwelle in eine Abrolldrehrichtung, durch die sich die Zusatzwelle auf die Haltestruktur zu bewegt, wird die Materialbahn vom Zentralabschnitt der Zusatzwelle abgerollt und die Zusatzspannseile werden auf den jeweiligen Randabschnitten der Zusatzwelle aufgerollt. Durch Drehen der Zusatzwelle in eine Aufrolldrehrichtung, durch die sich die Zusatzwelle von der Haltestruktur wegbewegt, wird die Materialbahn auf dem Zentralabschnitt der Zusatzwelle aufgerollt und die Spannseile werden von den jeweiligen Randabschnitten der Welle abgerollt. Ein einer beliebigen Ausrolllänge der Materialbahn zugeordneter erster radialer Abstand der Materialbahn zu der Drehachse der Zusatzwelle unterscheidet sich von einem dieser Ausrolllänge zugeordneten zweiten radialen Abstand des Zusatzspannseils zu der Drehachse der Zentralwelle, so dass sich ein über die Materialbahn auf die Zusatzwelle ausgeübtes erstes Drehmoment von einem über die Zusatzspannseile auf die Zusatzwelle ausgeübten zweiten Drehmoment in Richtung und Größe derart unterscheidet, dass die Zusatzwelle aufgrund der Drehmomentdifferenz zwischen dem ersten Drehmoment und dem zweiten Drehmoment durch eine mittels der Zusatzspannseile übertragenen Kraft angetrieben wird.

Durch eine entsprechende Vorrichtung kann beispielsweise eine Beschattungsfläche oder eine Sichtschutzfläche variabel im Raum hin und her geschoben werden, ohne dass die Materialbahn an der Haltestruktur befestigt sein muss und folglich dort endet. So kann beispielsweise eine Beschattungsfläche oder eine Sichtschutzfläche erschaffen werden, die scheinbar keinen Kontakt zu einer Befestigungsstruktur hat und somit drei im Raum angebracht zu sein scheint.

Weitere Vorteile, Einzelheiten und Merkmale der Erfindung ergeben sich nachfolgend aus den erläuterten Ausführungsbeispielen. Dabei zeigen im Einzelnen:
- Figur 1:: einen Schnitt durch eine Welle mit einer aufgerollten, flexiblen Materialbahn und mit einem an der Welle befestigten Spannseil;
- Figur 2:: einen Schnitt durch die Welle mit einem daran befestigtem Spannseil;
- Figur 3:: eine Frontalansicht bzw. eine Draufsicht auf die erfindungsgemäße Vorrichtung, bei der die Materialbahn auf der Welle aufgerollt ist;
- Figur 4:: eine Frontalansicht bzw. eine Draufsicht auf die erfindungsgemäße Vorrichtung, bei der die Materialbahn von der Welle abgerollt ist;
- Figur 5:: einen Schnitt durch einen Teil des Zentralabschnitts der Welle und durch einen Endbereich der Welle, wobei die Materialbahn auf dem Zentralabschnitt aufgewickelt und das Spannseil von dem Randabschnitt abgerollt ist;
- Figur 6:: die in Figur 5 dargestellte Vorrichtung, wobei die Materialbahn von dem Zentralabschnitt und das Spannseil auf dem Randabschnitt aufgerollt ist;
- Figur 7:: ein Schnitt durch einen Endbereich des Zentralabschnitts der Welle und durch einen Randabschnitt der Welle, der Führungsrillen für das Spannseil aufweist;
- Figur 8:: eine schematische Seitenansicht der erfindungsgemäßen Vorrichtung, bei der ein erster radialer Abstand der Materialbahn zur Drehachse größer ist als ein zweiter radialer Abstand des Spannseils zur Drehachse;
- Figur 9:: ein Diagramm zum Darstellen der Abhängigkeiten des ersten radialen Abstandes und des zweiten radialen Abstandes von der Ausrolllänge der Materialbahn;
- Figur 10:: eine schematische Seitenansicht der erfindungsgemäßen Vorrichtung, bei der der erste radiale Abstand der Materialbahn zur Drehachse kleiner ist als der zweite radiale Abstand des Spannseils zur Drehachse;
- Figur 11:: ein Diagramm zur Darstellung der Abhängigkeiten des ersten radialen Abstandes und des zweiten radialen Abstandes von der Ausrolllänge der Materialbahn;
- Figur 12:: eine Seitenansicht der erfindungsgemäßen Vorrichtung mit einem an der Welle befestigten Bedienelement, wobei die Materialbahn eine schräge Ausrichtung aufweist;
- Figur 13:: eine Frontalansicht bzw. eine Draufsicht auf die erfindungsgemäße Vorrichtung gemäß einer weiteren Ausführungsform, die zwei Wellen umfasst, auf der die Materialbahn aufgewickelt werden kann, wobei die Materialbahn von den zwei Wellen abgerollt ist; und
- Figur 14:: die in Figur 13 dargestellte Vorrichtung, bei der die Materialbahn auf den zwei Wellen größtenteils aufgewickelt ist.

In der nun folgenden Beschreibung bezeichnen gleiche Bezugszeichen gleiche Bauteile bzw. gleiche Merkmale, so dass eine in Bezug auf eine Figur durchgeführte Beschreibung bezüglich eines Bauteils auch für die anderen Figuren gilt, so dass eine wiederholende Beschreibung vermieden wird.

Figur 1 zeigt einen Querschnitt durch eine Welle 1, an deren Umfang ein zweites Befestigungsende einer Materialbahn 2 befestigt ist. Die Materialbahn 2 ist auf der Welle 1 aufgewickelt und löst sich von der Welle an einem Tangentialpunkt, an dem die Materialbahn in der in Figur 1 dargestellten Orientierung senkrecht nach oben verläuft.

Wie aus Figur 2 ersichtlich ist, ist an dem Umfang der Welle 1 ein Spannseil 3 befestigt, indem ein Ende des Spannseils 3 durch eine Öffnung im Umfang der Welle 1 ragt und innerhalb der Welle zu einem Knoten 6 zusammengeknotet ist, so dass sich eine Spannseilfixierung 7 ergibt. Das Spannseil 3 und die Materialbahn 2 sind derartig angeordnet, dass bei einem Abrollen der Materialbahn 2 von der Welle 1 das Spannseil 3 auf der Welle 1 aufgerollt wird. Wenn andererseits in der Darstellung der Figuren 1 und 2 die Welle 1 entgegen dem Uhrzeigersinn gedreht wird, wird die Materialbahn 2 auf der Welle 1 aufgerollt, wohingegen das Spannseil 3 von der Welle 1 abgerollt wird.

Figur 3 zeigt eine schematische Darstellung der erfindungsgemäßen Vorrichtung in einer Frontalansicht bzw. in einer Draufsicht. Die Materialbahn 2 weist ein erstes Befestigungsende 5 auf, an dem die Materialbahn 2 an einer Haltestruktur 8 befestigt ist. Bei der Haltestruktur 8 kann es sich beispielsweise um ein Mauerwerk oder um eine andere beliebige Haltestruktur handeln. Wie bereits oben mit Bezug auf Figur 1 erläutert, ist ein zweites Befestigungsende 4 an dem Umfang der Welle 1 befestigt. Die Materialbahn 2 ist in der Darstellung der Figur 3 komplett auf der Welle 1 aufgerollt.

Die Welle 1 weist an ihren zwei axialen Endbereichen jeweils einen Randabschnitt 10 auf, die an dem Zentralabschnitt angrenzen und an deren jeweiligen Umfängen jeweils ein Spannseil 3 befestigt ist. Die Spannseile 3 sind dabei durch Drehung der Welle 1 auf den Randabschnitten 10 auf- und abrollbar. Die anderen Enden der Spannseile 3 sind wiederum an eine Haltestruktur 8 bzw. an einer Spannseilbefestigungseinrichtung 9 befestigt. Dabei weisen die Spannseile 3 eine gewisse Spannung auf, so dass bei einem Aufrollen bzw. Abrollen der Materialbahn 2 von der Welle 1 die Welle 1 in ihrer Bewegung geführt ist. Durch Drehen der Welle 1 in eine Abrolldrehrichtung bewegt sich die Welle 1 von der Haltestruktur 8 weg. Dabei wird die Materialbahn 2 von dem Zentralabschnitt der Welle 1 abgerollt, und gleichzeitig werden die Spannseile 3 auf den jeweiligen Randabschnitten 10 der Welle 1 aufgerollt.

Figur 4 zeigt die Vorrichtung, bei der die Materialbahn 2 teilweise von dem Zentralabschnitt der Welle 1 abgerollt ist. Ein Abrollen der Materialbahn 2 von dem Zentralabschnitt der Welle 1 geht folglich mit einem Aufrollen der Spannseile 3 auf den Randabschnitten 10 der Welle 1 einher.

Die Vorrichtung weist ferner ein mit einer Wellenstirnseite 13 der Welle 1 im Bereich der Drehachse drehbeweglich verbundenes Bedienelement 11 auf, das beispielsweise als Bedienseil 11, Bedienhebel 11 oder als Bedienkette 11 ausgestaltet sein kann. Mittels des Bedienelements 11 kann die Welle auf und/oder ab bewegt werden, so dass bei einer Abwärtsbewegung sich die Materialbahn 2 von dem Zentralabschnitt der Welle 1 abrollt, und sich bei einer Aufwärtsbewegung der Welle 1 sich die Materialbahn 2 auf dem Zentralabschnitt der Welle 1 aufrollt.

Figur 5 zeigt einen Schnitt durch einen Teil des Zentralabschnitts und durch einen Randabschnitt 10 der Welle 1 der Vorrichtung in einem Zustand, in dem die Materialbahn 2 größtenteils auf der Welle 1 aufgerollt und das Spannseil 3 von dem Randabschnitt 10 größtenteils abgerollt ist. Dieser Zustand entspricht dem in Figur 3 dargestellten Zustand der Vorrichtung. Figur 6 zeigt den gleichen Bereich im Querschnitt wie Figur 5, wobei in Figur 6 die Materialbahn 2 größtenteils von der Welle 1 abgerollt und das Spannseil 3 auf dem Randabschnitt 10 der Welle 1 größtenteils aufgerollt ist. Dieser Zustand entspricht dem in Figur 4 dargestellten Zustand.

Aus den Figuren 5 und 6 ist ersichtlich, dass der Randabschnitt 10 der Welle 1 entlang seiner axialen Erstreckung konisch ausgebildet ist und sich entlang seiner axialen Erstreckung von einem ersten Durchmesser zu einem zweiten Durchmesser verjüngt. Diese konische Formgebung für den Randabschnitt 10 hat den Zweck, dass die Materialbahn 2 unabhängig von einer Ausrolllänge L der Materialbahn 2 stets gleichmäßig oder annähernd gleichmäßig gespannt bleibt. Denn während des Abrollens der Materialbahn 2 verringert sich ein erster radialer Abstand R1 der Materialbahn 2 zu der Drehachse der Welle 1. Dieser im Verlauf der Abrollung der Materialbahn 2 von der Welle 1 kleiner werdende erste radiale Abstand R1 muss dadurch kompensiert werden, dass sich ein zweiter radialer Abstand R2 des Spannseils 3 zu der Drehachse während der Aufrollung des Spannseils 3 auf dem Randabschnitt 10 zusehends verkleinert. Dadurch wird bei einer Abrollung der Materialbahn 2 von der Welle 1 genausoviel Länge der Materialbahn 2 abgerollt wie Länge des Spannseils 3 auf den Randabschnitten 10 aufgerollt wird.

Damit das Spannseil 3 bei einer Aufrollung auf dem Randabschnitt 10 der Welle 1 immer am richtigen Radius anliegt, kann das Randstück 10 Führungsrillen 14 aufweisen, so dass das Spannseil 3 in einem aufgewickelten Zustand auf einer Aufrolllinie 12 liegt.

Figur 8 zeigt einen schematische Seitenansicht der erfindungsgemäßen Vorrichtung in einem Zustand, in dem die Materialbahn 2 bereits teilweise vom Zentralabschnitt der Welle 1 abgerollt ist. Die Ausrolllänge L der Materialbahn, die die Länge der abgerollten Materialbahn 2 von der Haltestruktur 8 bis zum Kontaktpunkt der Materialbahn 2 mit der Welle 1 darstellt, beträgt in dem in Figur 8 dargestellten Zustand etwa 50 % der maximalen Ausrolllänge L.

Das Spannseil 3 ist in dem in Figur 8 dargestellten Zustand teilweise auf dem Umfang des Randabschnitts 10 der Welle 1 aufgerollt. Das Spannseil 3 wird um eine Umlenkeinrichtung 22 umgelenkt und ist mit einer Kraftspeichervorrichtung 21 in Form einer Zugfeder 21 verbunden. Die Kraftspeichervorrichtung 21 selbst wiederum ist mit einer Haltestruktur 8 verbunden.

Die Kraftspeichervorrichtung 21 übt auf die Spannseile 3 eine Zugkraft F aus. Aufgrund des dritten Newtonschen Gesetztes und der Verbindung des Spannseils 3 mit der Materialbahn 2 über die Welle 1 übt die Haltestruktur 8, mit der das zweite Befestigungsende 4 der Materialbahn 2 verbunden ist, eine entgegengesetzte Gegenkraft auf die Materialbahn 2 aus. Die durch die Haltestruktur 8 ausgeübte Gegenkraft ist von ihrem Betrag her identisch mit der von der Kraftspeichervorrichtung 21 auf die Spannseile 3 ausgeübten Zugkraft F, jedoch entgegengesetzt orientiert.

Aus Figur 8 ist ersichtlich, dass ein erster radialer Abstand R1 der Materialbahn 2 zu der Drehachse der Welle 1 größer ist als ein zweiter radialer Abstand R2 der Spannseile 3 zu der Drehachse der Welle 1. Folglich ist ein über die Materialbahn 2 auf die Welle 1 ausgeübtes erstes Drehmoment größer als ein über die Spannseile 3 auf die Welle 1 ausgeübtes zweites Drehmoment, denn der erste radiale Abstand R1 ist größer als der zweite radiale Abstand R2, und die am Umfang des Zentralabschnitts der Welle 1 angreifende Kraft ist vom Betrag her identisch mit der Zugkraft F, die am Umfang des Randabschnitts 10 der Welle 1 angreift. Beide Drehmomente sind einander entgegngerichtet, so dass sich ein Differenzdrehmoment ergibt. Da das über die Materialbahn 2 auf die Welle 1 ausgeübte erste Drehmoment größer ist als das über die Spannseile auf die Randabschnitte 10 Welle ausgeübte zweite Drehmoment, und da das erste Drehmoment eine Drehung der Welle in der Darstellung der Figur 8 entgegen des Uhrzeigersinns bewirkt, bewirkt auch das Differenzdrehmoment eine Drehung der Welle 1 entgegen des Uhrzeigersinns in der Darstellung der Figur 8. Bei einer Drehung der Welle 1 entgegen des Uhrzeigersinns rollt sich die Materialbahn 2 von dem Zentralabschnitt der Welle 1 ab, wobei gleichzeitig die Spannseile 3 auf den Randabschnitt 10 der Welle 1 aufgerollt werden.

Mit anderen Worten greift das Differenzdrehmoment an dem Punkt der Welle 1 an, an dem die Materialbahn 2 die Welle 1 verlässt.

Figur 8 ist die Materialbahn 2 in einem abgerollten Zustand horizontal ausgerichtet. Dies stellt einen idealisierten Zustand dar. Üblicherweise hängt die Welle 1 ein wenig durch, so dass der von der Materialbahn 2 und den Spannseilen 3 eingeschlossene Winkel nicht 180° beträgt sondern einen kleineren Winkel einschließt. Da sich die jeweiligen radialen Abstände der Materialbahn 2 zu der Drehachse bzw. des Spannseils 3 zu der Drehachse jedoch nicht ändern, sind die Kraftverhältnisse bei einer entsprechend durchhängenden Welle 1 identisch zu den oben beschriebenen Kraftverhältnissen.

Wenn die Materialbahn 2 in einem abgewickelten Zustand nicht horizontal ausgerichtet ist sondern schräg ausgerichtet ist, dann wirkt auf die Welle 1 nicht lediglich nur die durch die Kraftspeichervorrichtung 21 erzeugte Kraft F sondern darüber hinaus auch eine Hangabtriebskomponente der Schwerkraft, die zusätzlich zu einem Abrollen der Materialbahn 2 von der Welle 1 beiträgt.

Bei der erfindungsgemäßen Vorrichtung ist folglich gewährleistet, dass die abgerollte Materialbahn 2 durch das Spannseil 3 gespannt ist und darüber hinaus das Spannseil 3 die Welle 1 antreibt.

Während der Ausrollbewegung der Welle 1 zieht sich die Kraftspeichervorrichtung 21 zusammen, so dass im Verlauf der Ausrollbewegung die von der Kraftspeichervorrichtung 21 ausgeübte Kraft mit größer werdender Ausrolllänge L der Materialbahn 2 kleiner wird. Folglich würde bei einer konstanten Differenz des ersten radialen Abstands R1 zu dem zweiten radialen Abstand R2 die Welle 1 von der Kraftspeichervorrichtung 21 mit zunehmender Ausrolllänge L langsamer in Richtung der Endposition der Welle 1 gezogen werden.

Damit die Drehmomentdifferenz jedoch über die gesamte Ausrolllänge L der Materialbahn 2 im Wesentlichen konstant bleibt, kann die Form der Randabschnitte 10 derart angepasst sein, dass sich die Differenz zwischen dem ersten Abstand R1 der Materialbahn 2 zu der Drehachse der Welle 1 und dem zweiten Abstand R2 des Spannseils 3 zu der Drehachse der Welle 1 mit steigender Ausrolllänge L der Materialbahn 2 vergrößert. Ein entsprechender Zusammenhang ist in Figur 9 dargestellt, aus der ersichtlich ist, dass mit steigender Ausrolllänge L der Materialbahn 3 der zweite radiale Abstand R2 des Spannseils 3 zu der Drehachse steiler abfällt als der erste radiale Abstand R1 der Materialbahn 2 zu der Drehachse. Folglich wird die mit steigender Ausrolllänge L von der Kraftspeichervorrichtung 21 kleiner werdende Kraft F dadurch kompensiert, dass die Differenz zwischen dem ersten radialen Abstand R1 und dem zweiten radialen Abstand R2 größer wird. Das Produkt aus Zugkraft F und Differenz der radialen Abstände R2 und R1 bleibt somit annähern konstant. Dadurch ist gewährleistet, dass die Welle 1 mit einer konstanten oder im Wesentlichen konstanten Geschwindigkeit über die gesamte Ausrolllänge L von einer Anfangsposition in eine Endposition überführt wird.

Während Figur 8 eine Seitenansicht der erfindungsgemäßen Vorrichtung zeigt, bei der die Materialbahn 2 von der Welle 1 aufgrund der Kraftausübung durch die Kraftspeichervorrichtung 21 abgerollt wird, zeigt Figur 10 die erfindungsgemäße Vorrichtung, bei der die Materialbahn 2 aufgrund der durch die Kraftspeichervorrichtung 21 ausgeübten Zugkraft F auf der Welle 1 aufgerollt wird. Dafür muss für eine beliebige Ausrolllänge L der Materialbahn 2 der erste Abstand R1 der Materialbahn 2 zu der Drehachse kleiner sein als der dieser Ausrolllänge L zugeordnete zweite radiale Abstand R2 des Spannseils zu der Drehachse.

Folglich ist das über die Materialbahn 2 über die Welle 1 ausgeübte erste Drehmoment kleiner als das über die Spannseile 3 auf die Welle 1 ausgeübte zweite Drehmoment. Die skalaren Größen des ersten und des zweiten Drehmoments sind symbolisch mit unterschiedlich großen Pfeilen in Figur 10 dargestellt. Die Richtung der jeweiligen Pfeile gibt die Richtung an, in die die jeweiligen Drehmomente die Welle 1 antreiben. Aufgrund der Wirkung des Differenzdrehmoments wird die Welle 1 in der Darstellung der Figur 1 im Uhrzeigersinn gedreht wird, bei der die Materialbahn 2 auf den Zentralabschnitt der Welle 1 aufgerollt wird.

Bei der in Figur 10 dargestellten Ausführungsform ist die Kraftspeichervorrichtung 21 maximal gespannt, wenn die Materialbahn 2 von der Welle 1 komplett abgerollt ist, d. h. wenn sich die Welle 1 in der Darstellung der Figur 10 am weitesten rechts befindet. Wenn sich die Kraftspeichervorrichtung 21 zusammenzieht und somit entspannt, wird die Welle 1 aufgrund des resultierenden Drehmoments in Richtung des zweiten Befestigungsendes 4 der Materialbahn 2 bewegt. Aufgrund des Zusammenziehens der Kraftspeichervorrichtung 21 reduziert sich mit kleiner werdender Ausrolllänge L der Materialbahn 2 die von der Kraftspeichervorrichtung 21 ausgeübte Kraft F. Damit die Welle 1 von der Kraftspeichervorrichtung 21 mit einer konstanten Geschwindigkeit in ihre Endposition überführt wird, muss das Differenzdrehmoment jedoch konstant sein. Um dies zu erreichen, kann, wie in Figur 11 dargestellt, die Differenz zwischen dem zweiten Abstand R2 des Spannseils 3 zu der Drehachse und dem ersten Abstand R1 der Materialbahn 2 zu der Drehachse mit steigender Ausrolllänge L der Materialbahn kleiner werden. Dadurch kann die Drehmomentdifferenz über die gesamte Ausrolllänge L der Materialbahn 2 im wesentlichen konstant gehalten werden, so dass die Einrollgeschwindigkeit der Welle 1 im Wesentlichen konstant bleibt.

Figur 12 zeigt die erfindungsgemäße Vorrichtung in einer schematischen Seitenansicht, wobei bei der Vorrichtung eine Kraftspeichervorrichtung 21 nicht dargestellt ist. Die Spannseile 3 können beispielsweise elastisch ausgebildet sein, so dass diese selber die Zugkraft F entwickeln. Aus Figur 12 ist ersichtlich, dass die Vorrichtung eine mit der Wellenstirnseite 13 der Welle im Bereich der Drehachse drehbeweglich verbundenes Bedienelement 11 in Form eines Bedienseils 11 umfasst. Das Bedienseil 11 wird von einer Bedienelementumlenkung 26 umgelenkt, so dass das Bedienseil 11 nach Umlenkung durch die Bedienelementumlenkung 26 senkrecht nach unten hängt. Wenn sich die Welle 1 aufgrund der Kraftausübung über die nicht dargestellte Kraftspeichervorrichtung 21 und/oder aufgrund einer Kraftausübung durch die elastische Spannseile 3 in der Endstellung befindet, d. h. wenn die Materialbahn 2 komplett von der Welle 1 abgewickelt ist, kann durch Ziehen des Bedienseils 1 die Welle 1 wieder in ihre Ausgangsstellung überführt werden, wobei durch Ziehen an dem Bedienseil 1 das Spannseil 3 gespannt wird bzw. die nicht dargestellte Kraftspeichervorrichtung 21 gespannt wird. Durch Fixieren des Bedienseils 11 mittels einer Bedienelementfixierung 18 kann die Welle 1 an einer beliebigen Position gehalten werden.

Das Bedienseil 11 bzw. das Bedienelement 11 muss nicht notwendigerweise manuell betätigt werden, sondern kann alternativ auch motorisch angetrieben werden.

Figur 13 zeigt eine alternative Ausführungsform der erfindungsgemäßen Vorrichtung in einem Zustand, in dem die Materialbahn 2 komplett ausgerollt ist. Die Vorrichtung umfasst neben der Welle 1 eine Zusatzwelle 15, an deren Umfang das erste Befestigungsende 5 der Materialbahn 2 derart befestigt ist, dass durch Drehen der Zusatzwelle 15 um eine Drehachse die Materialbahn 2 auf einem Zentralabschnitt der Zusatzwelle 15 auf- und abrollbar ist. In ihren zwei axialen Endbereichen weist die Zusatzwelle 15 jeweils einen Randabschnitt 10 auf, an deren jeweiligen Umfängen jeweils ein Zusatzspannseil 16 befestigt ist. Die zwei Zusatzspannseile 16 sind auf den jeweiligen Randabschnitten 10 der Zusatzwelle 15 durch Drehung auf- und abrollbar und an der Haltestruktur 8 befestigtbar. Durch Drehen der Zusatzwelle 15 in eine Abrolldrehrichtung, durch die sich die Zusatzwelle 15 auf die Haltestruktur 8 zubewegt, wird die Materialbahn 2 vom Zentralabschnitt der Zusatzwelle 15 abgerollt, und gleichzeitig werden während dieser Abrolldrehbewegung die Zusatzspannseile 16 auf den jeweiligen Randabschnitten 10 der Zusatzwelle 15 aufgerollt. Andererseits wird durch Drehen der Zusatzwelle 15 in eine Aufrolldrehrichtung, durch die sich die Zusatzwelle 15 von der Haltestruktur weg bewegt, die Materialbahn 2 auf dem Zentralabschnitt der Zusatzwelle 15 aufgerollt, und die Zusatzspannseile 16 werden von den jeweiligen Randabschnitten 10 der Zusatzwelle 15 abgerollt. Die Randabschnitte 10 der Zusatzwelle 15 sind genauso wie die Randabschnitte 10 der Welle 1 derart ausgebildet, dass sich ein einer beliebigen Ausrolllänge L der Materialbahn 2 zugeordneter erster radialer Abstand R1 der Materialbahn 2 zu der Drehachse der Zusatzwelle 15 von einem dieser Ausrolllänge L zugeordneten zweiten radialen Abstand R2 des Zusatzspannseils 16 zu der Drehachse der Zusatzwelle 15 unterscheidet. Folglich unterscheidet sich ein über die Materialbahn 2 auf die Zusatzwelle 15 ausgeübtes erstes Drehmoment von einem über die Zusatzspannseile 16 auf die Zusatzwelle 15 ausgeübten zweiten Drehmoment in Richtung und Größe, so dass die Zusatzwelle 15 aufgrund der Drehmomentdifferenz zwischen dem ersten Drehmoment und dem zweiten Drehmoment durch eine mittels der Zusatzspannseile 16 übertragenen Kraft angetrieben wird.

Figur 14 zeigt die in Figur 13 dargestellte Vorrichtung in einem Zustand, in dem die Materialbahn 2 auf der Welle 1 und auf der Zusatzwelle 15 teilweise aufgerollt ist. Folglich ist die Position der ausgerollten Materialbahn 2 in einem gewissen Bereich zwischen der Haltestruktur 8 und der Spannseilbefestigungseinrichtung 9 variabel.

Aus den Figuren 13 und 14 ist ersichtlich, dass an einer Wellenstirnseite 13 der Zusatzwelle im Bereich der Drehachse ein Zusatzbedienelement 20 drehbeweglich mit der Zusatzwelle 15 verbunden ist. Die Funktionsweise und der Zweck des Zusatzbedienelements 20 ist identisch mit der Funktionsweise und mit dem Zweck des Bedienelements 11, so dass auf die oben ausgeführte entsprechende Beschreibung verwiesen wird.

In einer alternativen und in den Figuren nicht dargestellten Ausführungsform kann die erfindungsgemäße Vorrichtung zwei Umlenkeinrichtungen 22 aufweisen, mittels denen die Spannseile 3 bzw. die Zusatzspannseile 16 umgelenkt werden. Die Spannseile 3 können miteinander verbunden sein und/oder die Zusatzspannseile 16 können miteinander verbunden sein. Wenn die Spannseile 3 und/oder die Zusatzspannseile 16 elastisch sind, wird die für die Bewegung der Welle 1 bzw. der Zusatzwelle 15 notwendige Kraft durch die Spannseile 3 bzw. durch die Zusatzspannseile 16 selbst aufgebracht. Alternativ kann zwischen den Spannseilen 3 bzw. zwischen den Zusatzspannseilen 16 jeweils eine Kraftspeichervorrichtung 21 in Form einer Zugfeder angeordnet sein, mit der die Spannseile 3 bzw. die Zusatzspannseile 16 jeweils verbunden sind. Durch eine entsprechende Ausführungsform ist lediglich eine einzige Zugfeder pro Seite notwendig.

In einer weiteren und nicht dargestellten Ausführungsform umfasst die Vorrichtung zum Auf- und Abrollen einer Materialbahn 2 auf und von einer Welle 1, 15 mehrere Materialbahnen 2, die nebeneinander auf der Welle 1, 15 aufgerollt und von dieser abrollbar sind. Dabei kann das Bedienseil 11 zwischen den Materialbahnen 2 an der Welle 1, 15 befestigt sein.

### Bezugszeichenliste

- 1: Welle
- 2: Materialbahn
- 3: Spannseil
- 4: zweites Befestigungsende (der Materialbahn)
- 5: erstes Befestigungsende (der Materialbahn)
- 6: Knoten
- 7: Spannseilfixierung
- 8: Haltestruktur (für erstes Befestigungsende)
- 9: Spannseilbefestigungseinrichtung
- 10: Randabschnitt (der Welle oder der Zusatzwelle)
- 11: Bedienelement
- 12: Aufrolllinie (des Spannseils)
- 13: Wellenstirnseite
- 14: Führungsrillen (für das Spannseil)
- 15: Zusatzwelle
- 16: Zusatzspannseil
- 18: Bedienelementfixierung
- 19: Randabschnitt (der Zusatzwelle)
- 20: Zusatzbedienelement
- 21: Kraftspeichervorrichtung
- 22: Umlenkeinrichtung (für ein Spannseil)
- 26: Bedienelementumlenkung
- F: Kraft (durch Spannseil oder Kraftspeichervorrichtung erzeugt)
- L: Ausrolllänge (der Materialbahn)
- R: radialer Abstand
- R1: erster radialer Abstand (der Materialbahn zu der Drehachse)
- R2: zweiter radialer Abstand (des Spannseils zu der Drehachse)

## Patentansprüche

1. Vorrichtung zum Auf- und Abrollen einer Materialbahn (2) auf und von einer Welle (1, 15), wobei die Vorrichtung ferner zwei Spannseile (3, 16) umfasst und folgende Merkmale aufweist:
- die Materialbahn (2) weist ein erstes Befestigungsende (5) auf, an dem die Materialbahn (2) an einer Haltestruktur (8) unmittelbar oder mittelbar befestigbar ist;
- die Materialbahn (2) weist ein dem ersten Befestigungsende (5) gegenüberliegendes zweites Befestigungsende (4) auf, das am Umfang der Welle (1, 15) derart befestigt ist, dass durch Drehen der Welle (1, 15) um eine Drehachse die Materialbahn (2) auf einem Zentralabschnitt der Welle (1, 15) auf- und abrollbar ist;
- die Welle (1, 15) weist in ihren zwei axialen Endbereichen jeweils einen Randabschnitt (10) auf, an deren jeweiligen Umfängen jeweils ein Spannseil (3, 16) befestigt ist, wobei beide Spannseile (3, 16) auf den jeweiligen Randabschnitten (10) durch Drehung der Welle (1, 15) auf- und abrollbar sind;
- durch Drehen der Welle (1, 15) in eine Abrolldrehrichtung, durch die sich die Welle (1, 15) von der Haltestruktur (8) weg bewegt, wird die Materialbahn (2) vom Zentralabschnitt der Welle (1, 15) abgerollt und die Spannseile (3, 16) werden auf den jeweiligen Randabschnitten (10) der Welle aufgerollt; und
- durch Drehen der Welle (1, 15) in eine Aufrolldrehrichtung, durch die sich die Welle (1, 15) auf die Haltestruktur (8) zu bewegt, wird die Materialbahn (2) auf den Zentralabschnitt der Welle (1, 15) aufgerollt und die Spannseile (3, 16) werden von den jeweiligen Randabschnitten (10) der Welle abgerollt,
**dadurch gekennzeichnet, dass** sich ein einer beliebigen Ausrolllänge (L) der Materialbahn (2) zugeordneter erster radialer Abstand (R1) der Materialbahn (2) zu der Drehachse von einem dieser Ausrolllänge (L) zugeordneten zweiten radialen Abstand (R2) des Spannseils (3, 16) zu der Drehachse unterscheidet, so dass sich ein über die Materialbahn (2) auf die Welle (1, 15) ausgeübtes erstes Drehmoment von einem über die Spannseile (3, 16) auf die Welle (1, 15) ausgeübten zweiten Drehmoment in Richtung und Größe derart unterscheidet, dass die Welle (1, 15) aufgrund der Drehmomentdifferenz zwischen dem ersten Drehmoment und dem zweiten Drehmoment durch eine mittels der Spannseile (3, 16) übertragenen Kraft (F) angetrieben wird.

2. Vorrichtung nach Anspruch 1, **dadurch gekennzeichnet, dass** die Spannseile (3, 16) elastisch sind und in einem gespannten Zustand auf die Welle (1, 15) eine von der Haltestruktur weg gerichtete Kraft ausüben, so dass die Welle (1, 15) mittels der durch die Spannseile (3, 16) ausgeübten Kraft angetrieben wird.

3. Vorrichtung nach einem der vorangehenden Ansprüche, **dadurch gekennzeichnet, dass** die Vorrichtung ferner eine Kraftspeichervorrichtung (21) umfasst, die mit den Spannseilen (3, 16) wirkverbunden ist und auf die Spannseile (3, 16) eine von der Haltestruktur weg gerichtete Kraft ausübt, so dass die Welle (1, 15) mittels der durch die Kraftspeichervorrichtung (21) ausgeübten Kraft angetrieben wird.

4. Vorrichtung nach einem der vorangehenden Ansprüche, **dadurch gekennzeichnet, dass** der einer beliebigen Ausrolllänge (L) der Materialbahn (2) zugeordnete erste Abstand (R1) der Materialbahn (2) zu der Drehachse größer ist als der der Ausrolllänge (L) zugeordnete zweite Abstand (R2) des Spannseils (3, 16) zu der Drehachse, so dass das über die Materialbahn (2) auf die Welle (1, 15) ausgeübte erste Drehmoment größer als das über die Spannseile (3, 16) auf die Welle (1, 15) ausgeübte zweite Drehmoment ist, so dass die Welle (1, 15) aufgrund der Drehmomentdifferenz zwischen dem ersten Drehmoment und dem zweiten Drehmoment durch die mittels der Spannseile (3, 16) übertragenen Kraft von der Haltestruktur (8) weg angetrieben wird.

5. Vorrichtung nach einem der Ansprüche 1 bis 3, **dadurch gekennzeichnet, dass** der einer beliebigen Ausrolllänge (L) der Materialbahn (2) zugeordnete erste Abstand (R1) der Materialbahn (2) zu der Drehachse kleiner ist als der der Ausrolllänge (L) zugeordnete zweite Abstand (R2) des Spannseils (3, 16) zu der Drehachse, so dass das über die Materialbahn (2) auf die Welle (1, 15) ausgeübte erste Drehmoment kleiner als das über die Spannseile (3, 16) auf die Welle (1, 15) ausgeübte zweite Drehmoment ist, so dass die Welle (1, 15) aufgrund der Drehmomentdifferenz zwischen dem ersten Drehmoment und dem zweiten Drehmoment durch die mittels der Spannseile (3, 16) übertragenen Kraft auf die Haltestruktur (8) zu angetrieben wird.

6. Vorrichtung nach einem der vorangehenden Ansprüche, **dadurch gekennzeichnet, dass** die zwei Randabschnitte (10) der Welle (1, 15) zylinderförmig sind.

7. Vorrichtung nach einem der Ansprüche 1 bis 5, **dadurch gekennzeichnet, dass** die zwei Randabschnitte (10) der Welle (1, 15) entlang ihrer jeweiligen axialen Erstreckung zumindest teilweise konisch ausgebildet sind und sich entlang ihrer jeweiligen axialen Erstreckung von einem ersten Durchmesser zu einem zweiten Durchmesser verjüngen.

8. Vorrichtung nach Anspruch 7, **dadurch gekennzeichnet, dass** bei Drehung der Welle (1, 15) in Abrolldrehrichtung die jeweiligen Spannseile (3, 16) auf den jeweiligen Randabschnitten (10) der Welle (1, 15) in Richtung der Verjüngung der Randabschnitte (10) aufgerollt werden.

9. Vorrichtung nach Anspruch 8, **dadurch gekennzeichnet, dass** sich die Differenz zwischen dem ersten Abstand (R1) der Materialbahn (2) zu der Drehachse und dem zweiten Abstand (R2) des Spannseils (3, 16) zu der Drehachse mit steigender Ausrolllänge (L) der Materialbahn (2) vergrößert, so dass die Drehmomentdifferenz über die gesamte Ausrolllänge (L) der Materialbahn (2) im Wesentlichen konstant ist.

10. Vorrichtung nach Anspruch 7, **dadurch gekennzeichnet, dass** bei Drehung der Welle (1, 15) in Aufrolldrehrichtung die jeweiligen Spannseile (3, 16) von den jeweiligen Randabschnitten (10) der Welle (1, 15) in Richtung der Verdickung der Randabschnitte (10) abgerollt werden.

11. Vorrichtung nach Anspruch 10, **dadurch gekennzeichnet, dass** sich die Differenz zwischen dem zweiten Abstand (R2) des Spannseils (3, 16) zu der Drehachse und dem ersten Abstand (R1) der Materialbahn (2) zu der Drehachse mit steigender Ausrolllänge (L) der Materialbahn (2) verkleinert, so dass die Drehmomentdifferenz über die gesamte Ausrolllänge (L) der Materialbahn (2) im Wesentlichen konstant ist.

12. Vorrichtung nach einem der Ansprüche 3 bis 11, **dadurch gekennzeichnet, dass** die Kraftspeichervorrichtung (21) zwei Kraftspeichereinrichtungen (21) umfasst, die jeweils mit einem Spannseil (3, 16) wirkverbunden sind.

13. Vorrichtung nach Anspruch 3 oder nach einem der Ansprüche 4 bis 12, sofern diese von Anspruch 3 abhängig sind, **dadurch gekennzeichnet, dass** die Vorrichtung ferner eine mit den Spannseilen (3, 16) und/oder der Kraftspeichervorrichtung (21) wirkverbundene Spanneinrichtung zum Spannen der Kraftspeichervorrichtung (21) umfasst.

14. Vorrichtung nach einem der vorangehenden Ansprüche, **dadurch gekennzeichnet, dass** die Vorrichtung ferner ein mit einer Wellenstirnseite (13) der Welle (1, 15) im Bereich der Drehachse drehbeweglich verbundenes oder auf der Welle (1) frei drehbar aufgestecktes Bedienelement (11, 20) umfasst, das als Bedienseil (11, 20) oder als Bedienhebel (11, 20) oder als Bedienkette (11, 20) ausgestaltet ist, mittels dem die Welle (1, 15) manuell und/oder motorisch mit einer Kraft beaufschlagbar ist.

15. Vorrichtung nach einem der vorangehenden Ansprüche, **gekennzeichnet durch** die folgenden Merkmale:
- die Vorrichtung umfasst ferner eine Zusatzwelle (1, 15), an deren Umfang das erste Befestigungsende (5) der Materialbahn (2) derart befestigt ist, dass **durch** Drehen der Zusatzwelle (1, 15) um eine Drehachse die Materialbahn (2) auf einem Zentralabschnitt der Zusatzwelle (1, 15) auf- und abrollbar ist;
- die Zusatzwelle (1, 15) weist in ihren zwei axialen Endbereichen jeweils einen Randabschnitt (10) auf, an deren jeweiligen Umfängen jeweils ein Zusatzspannseil (3, 16) befestigt ist, die auf dem jeweiligen Randabschnitten (10) **durch** Drehung der Zusatzwelle (1, 15) auf- und abrollbar sind und an der Haltestruktur (8) befestigbar sind;
- **durch** Drehen der Zusatzwelle (1, 15) in eine Abrolldrehrichtung, **durch** die sich die Zusatzwelle (1, 15) auf die Haltestruktur (8) zu bewegt, wird die Materialbahn (2) vom Zentralabschnitt der Zusatzwelle (1, 15) abgerollt und die Zusatzspannseile (3, 16) werden auf den jeweiligen Randabschnitten (10) der Zusatzwelle (1, 15) aufgerollt;
- **durch** Drehen der Zusatzwelle (1, 15) in eine Aufrolldrehrichtung, **durch** die sich die Zusatzwelle (1, 15) von der Haltestruktur (8) weg bewegt, wird die Materialbahn (2) auf den Zentralabschnitt der Zusatzwelle (1, 15) aufgerollt und die Zusatzspannseile (3, 16) werden von den jeweiligen Randabschnitten (10) der Welle abgerollt;
- ein einer beliebigen Ausrolllänge (L) der Materialbahn (2) zugeordneter erster radialer Abstand (R1) der Materialbahn (2) zu der Drehachse der Zusatzwelle (1, 15) unterscheidet sich von einem dieser Ausrolllänge (L) zugeordneten zweiten radialen Abstand (R2) des Zusatzspannseils (3, 16) zu der Drehachse der Zusatzwelle (1, 15), so dass sich ein über die Materialbahn (2) auf die Zusatzwelle (1, 15) ausgeübtes erstes Drehmoment von einem über die Zusatzspannseile (3, 16) auf die Zusatzwelle (1, 15) ausgeübten zweiten Drehmoment in Richtung und Größe derart unterscheidet, dass die Zusatzwelle (1, 15) aufgrund der Drehmomentdifferenz zwischen dem ersten Drehmoment und dem zweiten Drehmoment **durch** eine mittels der Zusatzspannseile (3, 16) übertragenen Kraft angetrieben wird.

## Claims

1. Device for rolling up and unrolling a material web (2) onto and from a shaft (1, 15), the device further comprising two tensioning ropes (3, 16) and having the following features:
- the material web (2) comprises a first fastening end (5), at which the material web (2) can be directly or indirectly fastened to a holding structure (8);
- the material web (2) comprises a second fastening end (4) which is opposite the first fastening end (5) and which is fastened to the circumference of the shaft (1, 15) in such a way that the material web (2) can be rolled up and unrolled on a central portion of the shaft (1, 15) by rotating the shaft (1, 15) about an axis of rotation;
- the shaft (1, 15) comprises a rim portion (10) in each of the two axial end regions thereof, a tensioning rope (3, 16) in each case being fastened to the respective circumferences of said rim portions, it being possible to roll up and unroll the tensioning ropes (3, 16) on the respective rim portions (10) by rotating the shaft (1, 15);
- by rotating the shaft (1, 15) in an unrolling direction, making the shaft (1, 15) move away from the holding structure (8), the material web (2) is unrolled from the central portion of the shaft (1, 15) and the tensioning ropes (3, 16) are rolled up on the respective rim portions (10) of the shaft; and
- by rotating the shaft (1, 15) in a roll-up direction, making the shaft (1, 15) move towards the holding structure (8), the material web (2) is rolled up onto the central portion of the shaft (1, 15) and the tensioning ropes (3, 16) are unrolled from the respective rim portions (10) of the shaft,
**characterised in that** a first radial distance (R1) assigned to any given roll-out length (L) of the material web (2), between the material web (2) and the axis of rotation, differs from a second radial distance (R2) assigned to this roll-out length (L), between the tensioning rope (3, 16) and the axis of rotation, in such a way that a first torque exerted on the shaft (1, 15) via the material web (2) differs in direction and magnitude from a second torque exerted on the shaft (1, 15) via the tensioning ropes (3, 16), in such a way that the shaft (1, 15) is driven by a force (F) transmitted via the tensioning ropes (3, 16) as a result of the torque difference between the first torque and the second torque.

2. Device according to claim 1, **characterised in that** the tensioning ropes (3, 16) are resilient and when tensioned exert a force directed away from the holding structure on the shaft (1, 15) in such a way that the shaft (1, 15) is driven by means of the force exerted by the tensioning ropes (3, 16).

3. Device according to either of the preceding claims, **characterised in that** the device further comprises a force storage device (21), which is operatively connected to the tensioning ropes (3, 16) and exerts a force directed away from the holding structure on the tensioning ropes (3, 16), in such a way that the shaft (1, 15) is driven by means of the force exerted by the force storage device (21).

4. Device according to any of the preceding claims, **characterised in that** the first distance (R1) assigned to any given roll-out length (L) of the material web (2), between the material web (2) and the axis of rotation, is greater than the second distance (R2) assigned to this roll-out length (L), between the tensioning rope (3, 16) and the axis of rotation, in such a way that the first torque exerted on the shaft (1, 15) via the material web (2) is greater than the second torque exerted on the shaft (1, 15) via the tensioning ropes (3, 16), in such a way that the shaft (1, 15) is driven away from the holding structure (8) by the force transmitted via the tensioning ropes (3, 16) as a result of the torque difference between the first torque and the second torque.

5. Device according to any of claims 1 to 3, **characterised in that** the first distance (R1) assigned to any given roll-out length (L) of the material web (2), between the material web (2) and the axis of rotation, is smaller than the second distance (R2) assigned to this roll-out length (L), between the tensioning rope (3, 16) and the axis of rotation, in such a way that the first torque exerted on the shaft (1, 15) via the material web (2) is smaller than the second torque exerted on the shaft (1, 15) via the tensioning ropes (3, 16), in such a way that the shaft (1, 15) is driven towards the holding structure (8) by the force transmitted via the tensioning ropes (3, 16) as a result of the torque difference between the first torque and the second torque.

6. Device according to any of the preceding claims, **characterised in that** the two rim portions (10) of the shaft (1, 15) are cylindrical.

7. Device according to any of claims 1 to 5, **characterised in that** the two rim portions (10) of the shaft (1, 15) are formed conically along the respective axial extensions thereof, at least in part, and taper from a first diameter to a second diameter along the respective axial extensions thereof.

8. Device according to claim 7, **characterised in that** when the shaft (1, 15) is rotated in the unrolling direction the respective tensioning rope (3, 16) is rolled up on the respective rim portions (10) of the shaft (1, 15) in the direction of the tapering of the rim portions (10).

9. Device according to claim 8, **characterised in that** the difference between the first distance (R1), between the material web (2) and the axis of rotation, and the second distance (R2), between the tensioning rope (3, 16) and the axis of rotation, increases as the roll-out length (L) of the material web (2) increases, in such a way that the torque difference is substantially constant over the entire roll-out length (L) of the material web (2).

10. Device according to claim 7, **characterised in that** when the shaft (1, 15) is rotated in the roll-up direction the respective tensioning ropes (3, 16) are unrolled from the respective rim portions (10) of the shaft (1, 15) in the direction of the widening of the rim portions (10).

11. Device according to claim 10, **characterised in that** the difference between the second distance (R2), between the tensioning rope (3, 16) and the axis of rotation, and the first distance (R1), between the material web (2) and the axis of rotation, decreases as the roll-out length (L) of the material web (2) increases, in such a way that the torque difference is substantially constant over the entire roll-out length (L) of the material web (2).

12. Device according to any of claims 3 to 11, **characterised in that** the force storage device (21) comprises two force storage means (21), which are each operatively connected to a tensioning rope (3, 16).

13. Device according to claim 3 or any of claims 4 to 12 when dependent on claim 3, **characterised in that** the device further comprises a tensioning means, operatively connected to the tensioning ropes (3, 16) and/or to the force storage device (21), for tensioning the force storage device (21).

14. Device according to any of the preceding claims, **characterised in that** the device further comprises an operating element (11, 20), which is connected to an end face (13) of the shaft (1, 15) in the region of the axis of rotation so as to be rotatable or is placed in free rotation on the shaft (1), and which is configured as an operating rope (11, 20), operating lever (11, 20) or operating chain (11, 20), and by means of which a force can be applied to the shaft (1, 15) by hand and/or by a motor.

15. Device according to any of the preceding claims, **characterised by** the following features:
- the device further comprises an additional shaft (1, 15), on the circumference of which the first fastening end (5) of the material web (2) is fastened, in such a way that the material web (2) can be rolled up and unrolled on a central portion of the additional shaft (1, 15) by rotating the additional shaft (1, 15) about an axis of rotation;
- in each of the two axial end regions thereof, the additional shaft (1, 15) comprises a rim portion (10), on the respective circumference of which a respective additional tensioning rope (3, 16) is fastened, it being possible to roll up and unroll said additional tensioning ropes on the respective rim portions (10) by rotating the additional shaft (1, 15) and to fasten them to the holding structure (8);
- rotating the additional shaft (1, 15) in an unrolling direction, making the additional shaft (1, 15) move towards the holding structure (8), causes the material web (2) to unroll from central portion of the additional shaft (1, 15) and the additional tensioning ropes (3, 16) to be rolled up on the respective rim portions (10) of the additional shaft (1, 15);
- rotating the additional shaft (1, 15) in a roll-up direction, making the additional shaft (1, 15) move away from the holding structure (8), causes the material web (2) to roll up on the central portion of the additional shaft (1, 15) and the additional tensioning ropes (3, 16) to be unrolled from the respective rim portions (10) of the shaft;
- a first radial distance (R1) assigned to any given roll-out length (L) of the material shaft (2), between the material web (2) and the axis of rotation, differs from a second radial distance (R2) assigned to this roll-out length (L), between the additional tensioning rope (3, 16) and the axis of rotation of the additional shaft (1, 15), in such a way that a first torque, exerted on the additional shaft (1, 15) via the material web (2), differs in direction and magnitude from a second torque, exerted on the additional shaft (1, 15) via the additional tensioning ropes (3, 16), in such a way that the additional shaft (1, 15) is driven by the force transmitted via the additional tensioning ropes (3, 16) as a result of the torque difference between the first torque and the second torque.

## Revendications

1. Dispositif pour l'enroulement et le déroulement d'une bande de matière (2) sur un arbre (1, 15) et depuis celui-ci, dans lequel le dispositif inclut en outre de câble de tensionnement (3, 16) et présente les éléments techniques suivants :
- la bande de matière (2) comporte une première extrémité de fixation (5) au niveau de laquelle la bande de matière (2) est susceptible d'être fixée directement ou indirectement sur une structure de maintien (8) ;
- la bande de matière (2) comporte une seconde extrémité de fixation (4) à l'opposé de la première extrémité de fixation (5), qui est fixée à la périphérie de l'arbre (1, 15) de telle façon que par rotation de l'arbre (1, 15) autour d'un axe de rotation la bande de matière (2) est susceptible d'être enroulée et déroulée sur un tronçon central d'arbre (1, 15) ;
- l'arbre (1, 15) comporte dans ses deux régions d'extrémité axiale respectivement une portion de bordure (10) aux périphéries respectives desquelles est fixé respectivement un câble de tensionnement (3, 16), de sorte que les deux câbles de tensionnement (3, 16) sont susceptibles d'être enroulés et déroulés sur les portions de bordure respectives (10) par rotation de l'arbre (1, 15) ;
- par rotation de l'arbre (1, 15) dans d'une direction de déroulement, par laquelle l'arbre (1, 15) se déplace en éloignement de la structure de maintien (8), la bande de matière (2) est déroulée depuis le tronçon central de l'arbre (1, 15) et les câbles de tensionnement (3, 16) sont enroulés sur les portions de bordure respectives (10) de l'arbre ; et
- par rotation de l'arbre (1, 15) dans une direction d'enroulement, par laquelle l'arbre (1, 15) se déplace en rapprochement de la structure de maintien, la bande de matière (2) est enroulée sur le tronçon central de l'arbre (1, 15) et les câbles de tensionnement (3, 16) sont déroulés depuis les portions de bordure respectives (10) de l'arbre,
**caractérisé en ce qu'**une première distance radiale (R1), associée à une longueur de déroulement quelconque (L) de la bande de matière (2), de la bande de matières (2) à l'axe de rotation diffère d'une seconde distance radiale (R2), associée à cette longueur de déroulement (L), du câble de tensionnement (3, 16) à l'axe de rotation, de sorte qu'un premier couple de rotation, exercé via la bande de matière (2) sur l'arbre (1, 15), diffère d'un second couple de rotation, exercé via les câbles de tensionnement (3, 16) sur l'arbre (1, 15), quant à sa direction et à sa taille de telle façon que l'arbre (1, 15) est entraîné en raison de la différence de couple de rotation entre le premier couple de rotation et le second couple de rotation par une force (F) transmise au moyen des câbles de tensionnement (3, 16).

2. Dispositif selon la revendication 1, **caractérisé en ce que** les câbles de tensionnement (3, 16) sont élastiques et exercent sur l'arbre (1, 15), dans un état sous tension, une force dirigée en éloignement de la structure de maintien, de sorte que l'arbre (1, 15) est entraîné au moyen de la force exercée par les câbles de tensionnement (3, 16).

3. Dispositif selon l'une des revendications précédentes,
**caractérisé en ce que** le dispositif inclut en outre un dispositif d'accumulation de force (21), qui est relié en termes d'action avec les câbles de tensionnement (3, 16) et qui exerce sur les câbles de tensionnement (3, 16) une force dirigée en éloignement de la structure de maintien, de sorte que l'arbre (1, 15) est entraîné au moyen de la force exercée par le dispositif d'accumulation de force (21).

4. Dispositif selon l'une des revendications précédentes, **caractérisé en ce que** la première distance (Ra), associée à une longueur de déroulement quelconque (L) de la bande de matière (2), de la bande de matière (2) à l'axe de rotation est plus grande que la seconde distance (R2), associée à la longueur de déroulement (L), du câble de tensionnement (3, 16) à l'axe de rotation, de sorte que le premier couple de rotation exercé sur l'arbre (1, 15) via la bande de matière (2) est plus grande que le second couple de rotation exercé sur l'arbre (1, 15) via les câbles de tensionnement (3, 16), de sorte que l'arbre (1, 15) est entraîné en éloignement de la structure de maintien (8) en raison de la différence de couple de rotation entre le premier couple de rotation et le second couple de rotation par la force transmise au moyen des câbles de tensionnement (3, 16).

5. Dispositif selon l'une des revendications 1 à 3, **caractérisé en ce que** la première distance (R1), associée à une longueur de déroulement quelconque (L) de la bande de matière (2), de la bande de matière (2) à l'axe de rotation est plus petite que la seconde distance (R2) associée à la longueur de déroulement (L), du câble de tensionnement (3, 16) à l'axe de rotation, de sorte que le premier couple de rotation exercé sur l'arbre (1, 15) via la bande de matière (2) est plus petit que le second couple de rotation exercé sur l'arbre (1, 15) via les câbles de tensionnement (3, 16), de sorte que l'arbre (1, 15) est entraîné vers la structure de maintien (8) en raison de la différence de couple de rotation entre le premier couple de rotation et le second couple de rotation par la force transmise au moyen des câbles de tensionnement (3, 16).

6. Dispositif selon l'une des revendications précédentes,
**caractérisé en ce que** les deux portions de bordure (10) de l'arbre (1, 15) sont en forme de cylindre.

7. Dispositif selon l'une des revendications 1 à 5, **caractérisé en ce que** les deux portions de bordure (10) de l'arbre (1, 15) sont réalisées au moins partiellement coniques le long de leur extension axiale respective, et vont en se rétrécissant le long de leur extension axiale respective depuis un premier diamètre jusqu'à un second diamètre.

8. Dispositif selon la revendication 7, **caractérisé en ce que** lors d'une rotation de l'arbre (1, 15) dans la direction de déroulement les câbles de tensionnement respectifs (3, 16) sont enroulés sur les portions de bordure respectives (10) de l'arbre (1, 15) dans la direction du rétrécissement des portions de bordure (10).

9. Dispositif selon la revendication 8, **caractérisé en ce que** la différence entre la première distance (R1) de la bande de matière (2) à l'axe de rotation et la seconde distance (R2) du câble de tensionnement (3, 16) à l'axe de rotation augmente au fur et à mesure de l'augmentation de la longueur de déroulement (L) de la bande de matière (2), de sorte que la différence de couple de rotation est essentiellement constante sur la totalité de la longueur de déroulement (L) de la bande de matière (2).

10. Dispositif selon la revendication 7, **caractérisé en ce que** lors d'une rotation de l'arbre (1, 15) dans la direction d'enroulement les câbles de tensionnement respectifs (3, 16) sont déroulés depuis les portions de bordure respectives (10) de l'arbre (1, 15) dans la direction de l'épaississement des portions de bordure (10).

11. Dispositif selon la revendication 10, **caractérisé en ce que** la différence entre la seconde distance (R2) du câble de tensionnement (3, 16) à l'axe de rotation et la première distance (R1) de la bande de matière (2) à l'axe de rotation diminue au fur et à mesure de l'augmentation de la longueur de déroulement (L) de la bande de matière (2), de sorte que la différence de couple de rotation est essentiellement constante sur la totalité de la longueur de déroulement (L) de la bande de matière (2).

12. Dispositif selon l'une des revendications 3 à 11, **caractérisé en ce que** le dispositif d'accumulation de force (21) inclut deux systèmes d'accumulation de force (21) qui sont reliés en termes d'action respectivement avec un câble de tensionnement (3, 16).

13. Dispositif selon la revendication 1 ou selon l'une des revendications 4 à 12, prise en dépendance de la revendication 3, **caractérisé en ce que** le dispositif inclut en outre un dispositif de tensionnement, relié en termes d'action avec les câbles de tensionnement (3, 16) et/ou avec le dispositif d'accumulation de force (21), pour tendre le dispositif d'accumulation de force (21).

14. Dispositif selon l'une des revendications précédentes, **caractérisé en ce que** le dispositif inclut en outre un élément de manipulation (11, 20) relié librement en rotation à un côté frontal (13) de l'arbre (1, 15) dans la région de l'axe de rotation ou emboîté librement en rotation sur l'arbre (1), conçu soit sous forme de câble de manipulation (11, 20) soit sous forme de levier de manipulation (11, 20) soit encore sous forme de chaîne de manipulation (11, 20), au moyen duquel/de laquelle l'arbre (1, 15) peut être sollicité avec une force par voie manuelle et/ou par voie motorisée.

15. Dispositif selon l'une des revendications précédentes,
**caractérisé par** les caractéristiques suivantes :
- le dispositif inclut en outre un arbre additionnel (1, 15) à la périphérie duquel est fixée la première extrémité de fixation (5) de la bande de matière (2) de telle façon que par rotation de l'arbre additionnel (1, 15) autour d'un axe de rotation la bande de matière (2) peut être enroulée et déroulée sur un tronçon central de l'arbre additionnel (1, 15) ;
- l'arbre additionnel (1, 15) comprend dans ses deux régions d'extrémité axiales respectivement une portion de bordure (10), aux périphéries respectives desquelles est fixé un câble de tensionnement additionnel (3, 16), lesquels sont susceptibles d'être enroulés et déroulés sur les portions de bordure respectives (10) par rotation de l'arbre additionnel (1, 15) et sont susceptibles d'être fixés sur la structure de maintien (8) ;
- par rotation de l'arbre additionnel (1, 15) dans une direction de déroulement, par laquelle l'arbre additionnel (1, 15) se déplace en direction de la structure de maintien (8), la bande de matière (2) est déroulée depuis le tronçon central de l'arbre additionnel (1, 15) et les câbles de tensionnement additionnels (3, 16) sont enroulés sur les portions de bordure respectives (10) de l'arbre additionnel (1, 15) ;
- par rotation de l'arbre additionnel (1, 15) dans une direction d'enroulement, par laquelle l'arbre additionnel (1, 15) se déplace en éloignement de la structure de maintien (8), la bande de matière (2) est enroulée sur le tronçon central de l'arbre additionnel (1, 15) et les câbles de tensionnement additionnels (3, 16) sont déroulés depuis les portions de bordure respectives (10) de l'arbre ;
- une première distance radiale (R1), associée à une longueur de déroulement quelconque (L) de la bande de matière (2), de la bande de matière (2) à l'axe de rotation de l'arbre additionnel (1, 15) diffère d'une seconde distance radiale (R2), associée à cette longueur de déroulement (L), du câble de tensionnement additionnel (3, 16) à l'axe de rotation de l'arbre additionnel (1, 15), de sorte qu'un premier couple de rotation, exercé sur l'arbre additionnel (1, 15) via la bande de matière (2) diffère d'un second couple de rotation, exercé sur l'arbre additionnel (1, 15) via les câbles de tensionnement additionnels (3, 16), quant à sa direction et à sa taille, de telle façon que l'arbre additionnel (1, 15) est entraîné, en raison de la différence de couple de rotation entre le premier couple de rotation et le second couple de rotation par une force transmise au moyen des câbles de tensionnement additionnels (3, 16).
